# EUROPÄISCHE PATENTSCHRIFT

(11) **EP 0 062 687 B1**
(45) Veröffentlichungstag und Bekanntmachung des Hinweises auf die Patenterteilung: **18.07.1984**
(21) Anmeldenummer: 81102859.6
(22) Anmeldetag: 14.04.1981
(51) Int. Cl.: E04B 5/23, E04C 2/50

(54) **Teilfertiges Rippendeckenelement**
Partly prefabricated ribbed floor element
Elément de plancher nervuré partiellement préfabriqué

(43) Veröffentlichungstag der Anmeldung: 20.10.1982
(73) Patentinhaber: Carl, Heinz, Ing.grad., D-8644 Pressig (DE)
(72) Erfinder: Carl, Heinz, Ing.grad., D-8644 Pressig (DE)
(74) Vertreter: Grünecker, Kinkeldey, Stockmair & Schwanhäusser Anwaltssozietät

## Beschreibung

Die Erfindung betrifft ein Rippendeckenelement nach dem Oberbegriff des Anspruchs 1. Ein Element dieser Art ist aus der DE-A-1 928 656 bekannt. In seinem aus Längs- und Querstreben bestehenden Gitterrost sind die Schalen mit ihren Rändern derart verankert, daß sie die Gitteröffnungen verdecken oder, anders ausgedrückt, daß die Längs- und Querstege des Gitterrostes die Verbindung zwischen den einzelnen Schalen darstellen. Zwischen den Wänden einander benachbarter Schalen verbleiben über den Streben tiefe Rinnen, die sich nach oben, also zu den Schalenböden hin, konisch verbreitern, da die Schalenwände geneigt sind. Diese Rinnen werden beim Aufbringen der Ortbetonschicht mit ausgefüllt. Die Ortbetonschicht muß aus statischen Gründen über den Schalenböden mindestens 3 cm dick sein. Die bekannten Elemente sind leicht und mit normalen Hebezeugen an die Verlegungsstelle zu bringen. Sie erfordern dort jedoch bis zum Abbinden des aufzubringenden Ortbetons Abstützungen in relativ kleinen Abständen. Bei der Herstellung der Elemente ist außerdem eine relativ aufwendige Schalung erforderlich, um die Zwischenräume zwischen den Schalenwänden in deren Randbereich überall gleichmäßig auszugießen, d. h. den Gitterrost kontinuierlich und in durchgehend gleicher Höhe auszubilden.

Aufgabe der Erfindung ist es, ein Rippenelement der eingangs beschriebenen Art so auszubilden, daß es auf wirtschaftliche Weise herstell-und an der Verlegungsstelle anbringbar ist.

Die Aufgabe wird erfindungsgemäß nach dem Merkmal des Anspruchs 1 gelöst.

Das Ausfüllen der Zwischenräume zwischen den Schalen bis zu deren Oberseitenfläche ermöglicht die Verwendung einer einfachen Schalung. Das Element ist somit wirtschaftlicher und einfacher herstellbar. Ferner erhöht sich seine Eigenstabilität wesentlich: Die Dicke der Schalenwände addiert sich für die Festigkeitsberechnung zu der Breite des dazwischen angegossenen Steges. Die erheblich vergrößerte Eigensteifigkeit der Element erlaubt beim Verlegen unterstützungsfreie Bereiche, die ein Mehrfaches der vorher möglichen Abstände zwischen Unterstützungen betragen. Damit wird ein rascheres und wirtschaftlicheres Verlegen möglich. Ferner ist der Raum unter dem Element besser zugänglich.

Als vorteilhaft hat sich eine Höhe der Schalen von 16 bis 18 cm erwiesen.

Vorteilhafterweise weisen die Schalen eine Dicke von 2 cm auf. Damit ist die Oberseite der Schalen im Bedarfsfall begehbar.

Zusätzlich kann an den Gitterrost eine faserbewehrte Untersichtsplatte angegossen sein. Der Gitterrost kann an seiner Unterseite aufgerauht sein, wodurch die Verbindung mit der Untersichtsplatte noch inniger wird.

Für eine Decke aus erfindungsgemäßen Elementen, die besonders dick ausgebildet ist, können vorteilhaft zusätzliche schalenförmige Verdrängungskörper auf den Schalen liegend in die Ortbetonschicht eingegossen sein.

Ausführungsbeispiele der Erfindung sind in den Zeichnungen dargestellt. Es zeigt
Fig. 1 einen Längsschnitt durch ein erfindungsgemäßes Rippendeckenelement entsprechend der Schnittlinie 1-1 in Fig. 2;
Fig. 2 eine Ansicht des Elements von unten;
Fig. 3 schematisch eine Vorrichtung zum Herstellen eines Elements;
Fig.4 einen Querschnitt durch ein Element entsprechend der Schnittlinie IV-IV in Fig. 1;
Fig. 5 einen Querschnitt durch eine andere Ausführungsform eines Elements;
Fig. 6 schematisch verschiedene Ausführungsformen für das Herstellen einer Decke mittels Fig. 4 entsprechenden Elementen.

Die Fig. 1 und 2 zeigen schematisch ein teilfertiges Rippendeckenelement, als Ganzes mit 1 bezeichnet. Es besteht aus Schalen 2 und einem als Ganzes mit 3 bezeichneten Gitterrost. Dieser besteht aus Längsstegen 3a und Querstegen 3b. Die Stege füllen dabei den Zwischenraum zwischen den Schalen 2 vollständig bis zu deren Oberflächenseite aus. In den Beispielen nach den Fig. 1 bis 3, 5 und 6 sind Schalen und Gitterrost einstückig miteinander hergestellt.

Die Abmessungen bewegen sich in folgenden Größenordnungen: Breite a = 2,20 m; Länge b = bis 15 m; Höhe c = 18 cm.

Maße der Schalen in der Größenordnung: Länge d = 0,5 bis 2,5 m; Breite e = 0,5 bis 0,75 m; Wandstärke f = 2 cm.

Die Dicke g der Stege an ihrer schmalsten, unteren Seite (Fig. 1) beträgt 15 cm.

In Fig. 1 und 2 ist schematisch angedeutet, wie das Rippendeckenelement 1 bei der Montage im Bereich einer Schmalseite auf einer Abstützung 4 aufliegt. Ferner ist dort ein Bruchstück einer Längsbewehrung 5 eingezeichnet, wie sie in den Längsstegen 3a, die sie nach oben überragen, angeordnet ist. In Fig. 1 sind die Längsbewehrungen 5 durch strichpunktierte Linien angedeutet.

Fig. 3 zeigt schematisiert die Herstellung eines Fig. 1 und 2 entsprechenden Rippendeckenelements 1, hier im Querschnitt dargestellt. Auf einem Rütteltisch 6 sind feststehende Schalungskörper 7 angeordnet, die der Hohlform der Schalen 2 entsprechen. Ihr Abstand voneinander entspricht der Breite der vorgesehenen Längsstege 3a plus der Wandstärke der Schalen 2. Der Aufbau wird seitlich von Abschalungen 8 begrenzt.

Fig. 4 zeigt einen Querschnitt durch ein Rippendeckenelement 1', bei dem die Schalen 2 einzeln vorgefertigt und durch Eingießen beim Herstellen des Gitterrostes 3 mit diesem und miteinander verbunden wurden. Zusätzlich sind die Längsbewehrungen 5 eingezeichnet. Beidseits des Elements 1' sind weitere, daneben verlegte Elemente angedeutet. Im linken Teil der Fig. 4 ist ferner ein kleiner Teil einer Ortbetonschicht 9 angedeutet, der beim Fertigstellen der Decke unter Verwendung des Rippendeckenelements 1' aufgebracht wird und die über das Element herausragenden Teile der Bewehrung 5 aufnimmt.

Eine andere Ausführungsform eines Rippendeckenelements 1" ist in Fig. 5 in einer Fig. 4.entsprechenden Darstellung abgebildet. Die Unterseite 10 des Gitterrostes, d. h. der Längsstege 3'a und der in Fig. 5 nicht sichtbare Quersteg, ist aufgerauht. An die Unterseite 10 ist eine Untersichtsplatte 11 aus faserbewehrtem Beton angegossen. Sie erstreckt sich über das gesamte Rippendeckenelement, also auch über die Öffnungen der Schalen 2.

Der rechte Teil der Fig. 5 zeigt die Stoßstelle zwischen zwei benachbarten Rippendeckenelementen 1", die andere, zum Anschluß besonders ausgebildete Randbereiche 13 und 14 aufweisen. Der Randbereich 13 ist als Untertritt ausgebildet. Er weist dabei im wesentlichen Form und Größe eines Längssteges 3'a auf mit dem Unterschied, daß er am oberen Längsrand eine stufenförmige Auflageausnehmung 15 aufweist. Der Randbereich 14 ist als Stützrand ausgebildet. Seine Höhe, von der Oberflächenseite 2a ab nach unten, entspricht der Höhe der stufenformigen Auflageausnehmung. Der Stützrand 14 besteht in seiner Länge abwechseln aus in dieser Höhe endenden Schalenwänden und entsprechend ausgefüllten Zwischenräumen im Bereich der jeweiligen Querstege zwischen den Schalen. Die stufenförmige Auflageausnehmung 15 ist dabei so breit, daß neben ihrer vertikalen Wand eine mit Ortbeton aufzufüllende Anschlußfuge 16 verbleibt.

Fig. 6 zeigt die Verwendung von Rippendekkenelementen 1, im Querschnitt dargestellt, zur Herstellung einer besonders dicken Decke. Vor dem Aufbringen der Ortbetonschicht 9 sind zusätzliche schalenförmige Verdrängungskörper 12 mit etwa den Schalen 2 entsprechenden Abmessungen auf diese aufgelegt worden. In Fig. 6 sind Verdrängungskörper 12 bis 12c unterschiedlicher Beschaffenheit und Höhe dargestellt: Der Verdrängungskörper 12, relativ niedrig, besteht aus einem Kunststoffkörper, der Verdrängungskörper 12a ist eine Betonschale, der Verdrängungskörper 12b besteht »massiv« aus einem geschäumten Material und der Verdrängungskörper 12c aus Leichtbauplatten.

Die Erfindung ist nicht auf die Ausführungsbeispiele beschränkt. Im Rahmen der Erfindung können die Abmessungen eines Rippendeckenelements variieren. Zusätzlich können auch in den Querstegen Bewehrungen vorgesehen sein. Bei der Herstellung der Decke mit erfindungsgemäßen Rippendeckenelementen ist eine zusätzliche, flächige Bewehrung im Ortbeton vorgesehen, die in den Figuren nicht dargestellt ist.

## Patentansprüche

1. Teilfertiges Rippendeckenelement mit einem aus Beton vorgefertigten Gitterrost (3) und an diesen angeformten, die Gitterrostöffnungen bei eingebautem Zustand des Elementes nach oben abdeckenden, im wesentlichen ebene Oberseitenflächen aufweisenden Schalen (2), mit Bewehrungen im Gitterrost (3), die vor dem Aufbringen einer die ebenen Oberflächen der Schalen (2) um wenigstens 3 cm überdeckenden, insbesondere flächig bewehrten, Ortbetonschicht nach oben herausragen, wobei die Maximaldicke der Elemente ca. 25 cm beträgt, dadurch gekennzeichnet, daß der Gitterrost (3) die gesamten Zwischenräume zwischen den Schalen (2) bis zu deren Oberseitenflächen (2a) ausfüllt, so daß das Element (1) eine ebene Oberfläche hat.

2. Element nach Anspruch 1, dadurch gekennzeichnet, daß die Schalen (2) eine Höhe (c) von 16 bis 18 cm aufweisen.

3. Element nach Anspruch 1 und 2, dadurch gekennzeichnet, daß die Schalen (2) eine Wandstärke (f) von etwa 2 cm aufweisen.

4. Element nach wenigstens einem der Ansprüche 1 bis 3, dadurch gekennzeichnet, daß an den Gitterrost (3') eine faserbewehrte Untersichtsplatte (11) angegossen ist.

5. Element nach Anspruch 4, dadurch gekennzeichnet, daß der Gitterrost (3') an seiner Unterseite (10) aufgerauht ist.

6. Element nach wenigstens einem der Ansprüche 1 bis 5, dadurch gekennzeichnet, daß der Gitterrost (3') wenigstens einen von zwei Arten zum Anstoß an ein Nachbarelement bestimmte Randbereiche (13 bzw. 14) aufweist, von denen einer (13) als Untertritt mit einer abgestuften Auflage (15) und der andere (14) als Stützrand zum Aufsetzen auf die Auflage ausgebildet ist.

7. Element nach Anspruch 6, dadurch gekennzeichnet, daß der den Untertritt bildende Randbereich (13) eine dem gesamten Zwischenraum plus einer Schalenwand entsprechende Form und eine stufenförmige Auflageausnehmung (15) am oberen Längsrand aufweist, und daß der Stützrand (14) aus in einem der Höhe der Auflageausnehmung entsprechenden Abstand von der Schalenoberflächenseite (2a) endenden Schalenwänden und längs des Randbereiches entsprechend ausgefüllten Zwischenräumen besteht.

8. Element nach Anspruch 6 oder 7, dadurch gekennzeichnet, daß die Auflageausnehmung (15) eine die Breite des Stützrandes (14) übertreffende Breite zum Bilden einer mit Ortbeton zu füllenden Anschlußfuge (16) zwischen benachbarten Elementen aufweist.

9. Decke, hergestellt aus Elementen nach wenigstens einem der Ansprüche 1 bis 8 und einer Ortbetonschicht, dadurch gekennzeichnet, daß für besonders dicke Decken zusätzlich schalenförmige Verdrängungskörper (12, 12a, 12b, 12c) auf den Schalen (2) liegend in die Ortbetonschicht (9) eingegossen sind.

## Claims

1. A partially-finished ribbed ceiling element with a grid (3) pre-fabricated from concrete and having bowl-shaped webs (2) formed thereon covering over the openings in the grid in the mounted position of the element, said webs having essentially flat upper surfaces, with reinforcements in the grid (3) protruding upwardly before the application of in situ concrete, especially of a laminar reinforced in situ concrete layer, extending above the flat upper surfaces of the webs (2) by at least 3 cm, the maximum thickness of the element amounting to about 25 cm, characterized in that the grid (3) fills the total interspace between the webs (2) up to their upper surfaces (2a), so that the element (1) has a flat upper surface.

2. An element according to claim 1, characterized in that the webs (2) have a height (c) of 16 to 16 cm.

3. An element according to claims 1 and 2, characterized in that the webs (2) have a wall thickness (f) of about 2 cm.

4. An element according to at least one of claims 1 to 3, characterized in that a fibre reinforced subplate (22) is integrally cast with the grid (3').

5. An element according to claim 4, characterized in that the grid (3') is roughened on its underside (10).

6. An element according to at least one of claims 1 to 5, characterized in that the grid (3') has at least one of two specific types of edge region (13, 14 respectively) at the point of contact with a neighbouring element, of which one (13) is formed as an under step with a stepped seat (15) and the other (14) is formed as a bearing edge to rest on the seat.

7. An element according to claim 6, characterized in that the edge region (13) defining the under step has a shape corresponding to the total interspace plus a web wall and a step-like seating recess (15) along the upper longitudinal edge, and that the bearing edge (14) consists of bounding web walls ending at a distance corresponding to the height of the seating recess from the web upper surface (2a) and of filled interspaces along the edge region.

8. An element according to claim 6 or 7, characterized in that the seating recess (15) has a width exceeding the width of the bearing edge (14) in order to form a joint connection (16) between adjacent elements to be filled with site concrete.

9. A ceiling produced from elements according to at least one of claims 1 to 8 and a site concrete layer characterized in that for particularly thick ceilings additional bowl-shaped displacement bodies (12, 12a, 12b, 12cj iying on the webs (2) are integrally cast into the site concrete layer (9).

## Revendications

1. Élément de plafond à nervures semi-préfabriqué comportant une grille (3) préfabriquée en béton et des conquilles (2) présentant des faces supérieures essentiellement planes, et qui, quand l'élément a été mis en place, couvrent vers le haut les ouvertures de la grille, ladite grille (3) comportant des éléments d'armement qui, avant l'application d'une couche locale de béton, en particulier, armée planement couvrant les surfaces planes des coquilles (2) sur une épaisseur d'au moins 3 cm, font saillie vers le haut, l'épaisseur maximale desdits éléments étant d'environ 25 cm, caractérisé en ce que la grille (3) remplit les intervalles entre les coquilles (2) jusqu'à leur face supérieure (2a), de sorte que l'élément (1) a une surface supérieure plane.

2. Élément selon la revendication 1, caractérisé en ce que les coquilles (2) ont une hauteur (c) de 16 à 16 cm.

3. Élément selon la revendication 1 et 2, caractérisé en ce que les coquilles (2) ont des parois dont l'épaisseur (f) est d'environ 2 cm.

4. Élément selon l'une, au moins, des revendications 1 à 3, caractérisé en ce que sur la grille (3') est coulée une plaque d'aspect inférieure (11) armée de fibres.

5. Élément selon la revendication 4, caractérisé en ce que la face inférieure (10) de la grille (3') est rendue rugueuse.

6. Élément selon l'une, au moins, des revendications 1 à 5, caractérisé en ce que la grille (3') présente, au moins, deux sortes de bordures (13 et 14) destinées à buter contre un élément voisin, dont l'une (13) se présente comme un décrochement avec un épaulement (15) et l'autre (14) comme un bord d'appui destiné à venir reposer sur l'épaulement.

7. Élément selon la revendication 6, caractérisé en ce que le bord (13) formant l'épaulement présente une forme correspondant à l'intervalle tout entier plus une paroi de coquille, avec un décrochement en forme de marche (15) à son bord longitudinal supérieur, et en ce que le bord d'appui (14) est constitué par les parois des coquilles se terminant à une distance de la face supérieure (2a) de la coquille à une distance égale à la hauteur du déchrochement et d'intervalles remplis le long de la bordure.

8. Élément selon la revendication 6 ou 7, caractérisé en ce que le décrochement (15) a une largeur supérieure à la largeur du bord d'appui (14) afin de ménager entre les éléments voisins un intervalle de liaison (16) appelé à être rempli avec du béton local.

9. Plafond fabriqué avec des éléments tels que spécifiés dans l'une, au moins, des revendications 1 à 8 et d'une couche locale de béton, caractérisé en ce que pour des plafonds particulièrement épais, des éléments de refoulement auxiliaires et en forme de coquille (12, 12a, 12b, 12c) reposant sur les coquilles (2), sont coulés dans la couche (9) de béton local.
